# EUROPÄISCHE PATENTSCHRIFT

(11) **EP 1 163 409 B1**
(45) Veröffentlichungstag und Bekanntmachung des Hinweises auf die Patenterteilung: **25.10.2006**
(21) Anmeldenummer: 00912496.7
(22) Anmeldetag: 22.02.2000
(51) Int. Cl.: E04G 21/08

(54) **INNENRÜTTLER MIT FREQUENZUMFORMER**
POKER VIBRATOR WITH FREQUENCY CONVERTER
PERVIBRATEUR DOTE D'UN CONVERTISSEUR DE FREQUENCE

(30) Priorität: 24.03.1999 DE 19913305
(43) Veröffentlichungstag der Anmeldung: 19.12.2001
(73) Patentinhaber: Wacker Construction Equipment AG, 80809 München (DE)
(72) Erfinder: STEFFEN, Michael, D-82131 Stockdorf (DE)
(74) Vertreter: Hoffmann, Jörg Peter
(86) Internationale Anmeldenummer: PCT/EP2000/001429
(87) Internationale Veröffentlichungsnummer: WO 2000/056999

(56) Entgegenhaltungen:
- EP-A- 0 604 723
- EP-A- 0 916 785
- US-A- 5 202 612

## Beschreibung

Die Erfindung betrifft Innenrüttler gemäß den Oberbegriffen der Patentansprüche 1 und 10.

Derartige Innenrüttler dienen zum Verdichten von Frischbeton, wobei an einem Schutzschlauch ein Rüttelkörper bzw. -gehäuse angebracht ist, in dem eine Unwucht durch einen Elektromotor drehend angetrieben wird. Zur Erzeugung einer für den Frischbeton geeigneten Verdichtungsfrequenz muß der Motor mit sehr hoher Drehzahl, zum Beispiel 12.000 min⁻¹, drehen, was eine gegenüber der üblichen Netzfrequenz erhöhte elektrische Frequenz erfordert. Zur Bereitstellung der erhöhten elektrischen Frequenz ist dem Elektromotor ein Frequenzumformer vorgeschaltet, der die Netzfrequenz von 50 Hertz zum Beispiel auf 200 Hertz erhöht.

Es sind Innenrüttler bekannt, bei denen der Schutzschlauch gleichzeitig als Bedienungsschlauch ausgebildet ist und eine Länge von mehreren Metern aufweist. An dem dem Rüttelgehäuse gegenüber liegenden Ende des Schutzschlauches ist ein Schaltergehäuse befestigt, welches einen Netzschalter trägt. Von dem Schaltergehäuse geht ein Elektrokabel zu einem Stecker, der in einen konventionellen Frequenzumrichter einsteckbar ist. Die sich durch den sehr sperrigen und schwer zu handhabenden separaten Frequenzumrichter ergebenden Nachteile für den Betrieb eines derartigen Innenrüttlers haben zu der Entwicklung eines Innenrüttlers geführt, bei dem der Frequenzumformer mit dem Schalter zu einem miniaturisierten Schaltergehäuse zusammengefaßt ist. Ein derartiger Innenrüttler wird in der EP 0 604 723 beschrieben und hat sich in der Praxis hervorragend bewährt. Insbesondere durch den Wegfall des separaten Frequenzumformers läßt sich das Gerät im Betrieb sehr einfach handhaben.

Jedoch mußte für die Integration des Frequenzumformers in das Schaltergehäuse zwangsläufig das Schaltergehäuse etwas vergrößert werden, was für seine Schlupffähigkeit und Geländegängigkeit auf der Baustelle nachteilig sein kann. Insbesondere besteht die Möglichkeit, daß das etwas vergrößerte Schaltergehäuse an Betonarmierungen hängen bleibt. Außerdem weist das Schaltergehäuse mit dem integrierten Frequenzumformer ein nicht unerhebliches Gewicht auf, so daß das ständige Hinterherziehen des Schaltergehäuses bei der Arbeit beschwerlich sein kann.

Aus der US-A-5,202,612 ist ein Innenrüttler bekannt, bei dem ein in einem Rüttelgehäuse angeordneter Elektromotor über eine Elektrozuführung mit Strom einer elektrischen Frequenz versorgt wird, die von einer Netzfrequenz abweicht. Dazu ist in dem die Elektrozuführung bildenden Kabel zum einen ein Schalter und zum anderen ein separat von dem Schalter angeordneter Frequenzumformer vorgesehen.

In der GB-A-2 279 184 ist ein Netzstecker beschrieben, in den ein Schalter zum Unterbrechen der Stromzufuhr integriert ist.

Aus der DE 197 22 107 ist eine Kabeltrommel mit einem integrierten Frequenzumformer bekannt. In eine Steckdose der Kabeltrommel kann ein Netzstecker eines Innenrüttlers eingesteckt werden, der mit einer durch den Frequenzumformer erzeugten Frequenz versorgt werden muss.

In der nachveröffentlichten EP-A-0 916 785 (Art. 54(3) EPÜ) wird ein Vibrator zur Beton-Verdichtung beschrieben, bei dem ein Frequenzumformer in einem Gehäuse untergebracht ist. An dem Gehäuse sind Drehstromsteckdosen montiert, an denen eine elektrische Verbindungsleitung zu einer Rüttelflasche anschließbar ist.

Der Erfindung liegt die Aufgabe zugrunde, einen Innenrüttler anzugeben, der in der Praxis noch besser handhabbar ist und bei dem insbesondere die Schlupffähigkeit verbessert und das vom Bediener zu bewegende Gewicht verringert ist.

Die erfindungsgemäße Lösung wird in den Patentansprüchen 1 und 10 angegeben. Vorteilhafte Weiterentwicklungen der Erfindung sind den ab-hängigen Ansprüchen zu entnehmen.

Ein erfindungsgemäßer Innenrüttler ist gemäß Patentanspruch 1 dadurch gekennzeichnet; daß wenigstens ein Teil der Bauelemente des Frequenzumformers in dem Rüttelgehäuse oder dem Steckergehäuse angeordnet ist. Davon werden im wesentlichen drei Ausführungsformen erfaßt:
- sämtliche Bauelemente des Frequenzumformers sind in dem Rüttelgehäuse integriert;
- sämtliche Bauelemente des Frequenzumformers sind in dem Steckergehäuse integriert; oder
- die Bauelemente des Frequenzumformers sind an verschiedenen Orten des Innenrüttlers eingebaut.

Daraus ergeben sich für den Aufbau und für die Bedienung des Innenrüttlers zahlreiche Vorteile, die später noch bei der Beschreibung der Ausführungsformen detaillierter erläutert werden. Von Bedeutung ist dabei, daß der Frequenzumformer nicht mehr in das Schaltergehäuse integriert wird, woraus sich der Vorteil ergibt, daß dieses aufgrund seines geringen Gewichtes und seiner geringen Abmessungen wieder sehr leicht und "schlüpfrig", d.h. schlupffähig wird. Für den Betrieb des Innenrüttlers ergibt sich damit der Vorteil, daß das Schaltergehäuse bei der Arbeit an dem Bedienungsschlauch leicht hinterhergezogen werden kann.

Die Anordnung von Bauelementen des Frequenzumformers an bestimmten Stellen im Innenrüttler bietet andererseits die Möglichkeit, die Komponenten zielgerichtet dort einzubauen, wo sie besonders zweckmäßig untergebracht werden können. So ist es insbesondere sehr vorteilhaft, wenn ein im Betrieb viel Wärme erzeugendes Leistungsteil in dem in die Betonschlempe eintauchenden Rüttelgehäuse untergebracht ist, weil dadurch eine besonders effektive Kühlung möglich ist.

Es ist für eine Variante der Erfindung nicht erforderlich, daß der Schalter in einem eigenen Schaltergehäuse angeordnet ist. Der Schalter kann auch in dem Steckergehäuse, im Schutzschlauch oder in dem Rüttelgehäuse integriert sein.

Der unabhängige Patentanspruch 10 definiert eine Ausführungsform, bei der wenigstens ein Teil der Bauelemente des Frequenzumformers in dem Schutzschlauch angeordnet ist und dieser Teil der Bauelemente nicht in das Schaltergehäuse integriert ist. Dies ermöglicht es, bei einem z. B. aus der EP 0 604 723 bekannten Innenrüttler wenigstens einen Teil der Bauelemente des Frequenzumformers aus dem dort beschriebenen Schaltergehäuse zu entfernen und an anderer Stelle im Schutzschlauch anzuordnen. Dadurch lässt sich das Schaltergehäuse stromlinienförmiger gestalten, wodurch die Schlupffähigkeit des Innenrüttlers verbessert wird.

Diese und weitere Vorteile und Merkmale werden nachfolgend anhand von Beispielen unter Zuhilfenahme der begleitenden Figur näher erläutert. Die einzige Figur zeigt einen erfindungsgemäßen Innenrüttler in Perspektivansicht.

In einem auch als Rüttelflasche bezeichneten Rüttelgehäuse 1 ist ein nicht dargestellter Elektromotor untergebracht, der eine als Schwingungserzeugungseinrichtung dienende Unwucht drehend mit hoher Drehzahl antreibt.

Dadurch wird das in den noch flüssigen Beton einzutauchende Rüttelgehäuse 1 in Schwingungen versetzt, wodurch die gewünschte Verdichtungswirkung im Beton erzielt werden kann.

Das Rüttelgehäuse 1 ist an einer Seite an einem Schutzschlauch 2 befestigt, der bis zu mehreren Metern (zum Beispiel 6 Meter) sein kann und im Betrieb vom Bediener gehalten wird. Daher dient der Schutzschlauch 2 auch als Bedienungsschlauch.

Am anderen Ende des Schutzschlauches 2 ist ein auch als Schalterei bezeichnetes und hier als Kopplungsstück dienendes Schaltergehäuse 3 angebracht, das einen Schalter 4 trägt. Über den Schalter 4 können in bekannter Weise elektrische Zuleitungen 5 zu dem Elektromotor im Rüttelgehäuse 1 unterbrochen bzw. geschlossen werden. Die elektrischen Zuleitungen 5 verlaufen im Inneren des Schutzschlauches 2.

Von der anderen Seite des Schaltergehäuses 3 erstreckt sich eine Gummitülle 6, in deren Innerem ein Elektrokabel 7 verläuft, das schließlich an einem einen Stecker 8 tragenden Schaltergehäuse 9 endet. Die Funktion des Kopplungsstückes (hier: Schaltergehäuse 3) besteht darin, den stabilen Schutzschlauch 2 mit dem Elektrokabel 7 zu koppeln.

Wie bereits ausgeführt, muß der Elektromotor mit sehr hoher Drehzahl drehen und erfordert daher für seinen Betrieb eine elektrische Frequenz, die über der Netzfrequenz liegt. Üblich sind dabei Frequenzen im Bereich von 200 Hertz, was dem Vierfachen der Netzfrequenz entspricht.

Um die gewünschte Frequenz zu erreichen, ist es aus dem Stand der Technik bekannt, den Netzstrom in einem Frequenzumformer zu wandeln. Dies war zum einen dadurch möglich, daß der Stecker 8 in eine separate Frequenzumformeinrichtung eingesteckt werden konnte. Zum anderen ist es bekannt, daß Schaltergehäuse 3 zu vergrößern und dort neben dem Schalter 4 auch den Frequenzumformer vorzusehen. Beide Ausführungen sind jedoch mit Nachteilen versehen, die durch die Erfindung gelöst werden.

Bei einer ersten Ausführungsform des erfindungsgemäßen Innenrüttlers werden sämtliche Bauelemente des elektronischen Hybrid-Frequenzumformers in das Rüttelgehäuse 1 integriert und direkt an dem Elektromotor angebaut. Der Netzstrom wird über den Stecker 8, das Elektrokabel 7, den Schalter 4 und die elektrischen Zuleitungen 5 an das Rüttelgehäuse 1 geführt. Das Elektrokabel 7 und die elektrischen Zuleitungen 5 bilden eine Elektrozuführung zwischen dem Stecker 8 und dem Elektromotor.

Diese Ausführungsform hat den Vorteil, daß das Schaltergehäuse 3 eine sehr kleine, handliche und schlupffähige Form einnimmt, so daß es im Betrieb des Innenrüttlers vom Bediener leicht an den Armierungen vorbeigeführt werden kann. Weiterhin kann das Kühlkörper-Volumen des elektronischen Frequenzumformers erheblich reduziert werden, da das aus Metall bestehende Rüttelgehäuse 1 Wärme von dem Frequenzumformer abführt und an die Betonschlempe weitergibt, was eine sehr effiziente Kühlung gewährleistet. Weiterhin muß der Schutzschlauch 2 nicht mehr abgeschirmt werden, da er lediglich Netzstrom zuführt. Schließlich läßt sich die Wicklungstemperatur des Motors mittels eines Temperatursensors erfassen und als Betriebsgröße rücklesen. Bei Bereitstellung einer entsprechenden Regelung kann der Frequenzumformer in Abhängigkeit von der Temperatur angesteuert werden.

Bei einer zweiten Ausführungsform der Erfindung wird der Frequenzumformer vollständig in das den Stecker 8 tragende Steckergehäuse 9 integriert.

Diese Variante erfordert eine Vergrößerung des Steckergehäuses 9 gegenüber üblichen Steckergehäusen, was jedoch nicht zu Nachteilen für den Betrieb des Innenrüttlers führt, da der Stecker 8 meist in eine ortsfeste Kabeltrommel bzw. Steckdose eingesteckt wird. Daher muß der Bediener im Betrieb des Innenrüttlers das Steckergehäuse 9 mit dem integrierten Frequenzumformer nur selten anheben und bewegen.

Das Rüttelgehäuse 1 und das Schaltergehäuse 3 werden dabei nicht verändert. Da nunmehr die erhöhte Frequenz bereits ab dem Steckergehäuse 9 vorliegt, sind das Elektrokabel 7 und die elektrischen Zuleitungen 5 im Schutzschlauch 2 abzuschirmen. Da die Kühlung des Frequenzumformers im Steckergehäuse 9 im wesentlichen durch Luft erfolgt, eignet sich diese Ausführungsform vorteilhafterweise für kleine Innenrüttler mit kleiner Leistungsaufnahme.

Die Integration des Frequenzumformers in das Steckergehäuse 9 - zum Beispiel durch Integration mit einem Fehlerstromschutzschalter (FI-DI-Schalter) - ermöglicht eine besonders hohe Bediensicherheit. Zudem ist es möglich, das Rüttelgehäuse 1 mit dem Elektromotor, den Frequenzumformer, den Schutzschlauch 2 und das Elektrokabel 7 durch eine geeignete Elektronik am Frequenzumformer auf Kurzschluß. Erdschluß und Fehlerstrom zu überwachen und damit zu schützen. Bei Beschädigungen des Schutzschlauches 2 mit den Zuleitungen 5 oder des Elektrokabels 7 unterbricht die Stromzufuhr für den Innenrüttler sofort.

Bei der dritten Ausführungsform der Erfindung werden die Bauelemente des Frequenzumformers entsprechend ihrer besten Eignung in dem Innenrüttler verteilt, wenn der Frequenzumformer aus mehreren Bauelementen besteht. Das bedeutet, daß ein Leistungsteil und ein Prozessor des Frequenzumformers in dem Rüttelgehäuse 1 eingebaut werden, wo eine optimale Kühlung durch die Betonschlempe und das als Kühlkörper dienende Rüttelgehäuse 1 möglich ist. Ein Gleichrichter und ein Schaltnetzteil des Frequenzumformers werden in das Steckergehäuse 9 integriert. Eventuell erforderliche Kondensatoren, insbesondere Gleichstrom-Zwischenkreis-Kondensatoren lassen sich in den Schutzschlauch 2 des Innenrüttlers integrieren.

Eine derart aufgelöste Bauweise ermöglicht ein minimales Bauvolumen und damit auch minimales Gewicht des Innenrüttlers. Das Schaltergehäuse 3, das nach wie vor nur den Schalter 4 trägt, bleibt klein und geländegängig. Durch die Kühlwirkung der Rüttelflasche 1 kann auf zusätzliche Kühlkörper-Volumina verzichtet werden. Durch die Erzeugung der höheren Frequenz im Rüttelgehäuse 1 selbst müssen der Schutzschlauch 2 und das Elektrokabel 7 nicht abgeschirmt werden.

Eine nicht dargestellte vierte Ausführungsform der Erfindung ist dadurch gekennzeichnet, daß der Frequenzumformer zwar in das den Schutzschlauch und das Elektrokabel koppelnden Kopplungsstück angeordnet ist, jedoch das den Schalter aufnehmende Schaltergehäuse von dem Kopplungsstück getrennt angeordnet ist. Diese Variante ermöglicht zahlreiche Gestaltungsvarianten zur Optimierung von Gewichtsverteilung und Geländegängigkeit.

Bei einer nicht dargestellten fünften Ausführungsform der Erfindung ist die vierte Ausführungsform derart weiterentwickelt, daß das Schaltergehäuse in das Steckergehäuse 9 integriert ist.

Eine ebenfalls in der Figur nicht dargestellte sechste Ausführungsform ist dadurch gekennzeichnet, daß wenigstens ein Teil der Bauelemente des Frequenzumformers in einem zwischen dem Schaltergehäuse und dem Netzstecker vorgesehenen Umformergehäuse angeordnet ist. Auch dadurch werden der Frequenzumformer und das Schaltergehäuse räumlich voneinander getrennt, um die vorteilhaften Gestaltungsmöglichkeiten zu erhalten.

Die beschriebenen Varianten eignen sich auch für Innenrüttler mit kurzem Schutzschlauch, zum Beispiel Stab- oder Handstockrüttler. Bei derartigen Rüttlern erfolgt die Bedienung nicht über den Schutzschlauch, sondern mittels eines Handgriffes, der zum Beispiel mit dem Schaltergehäuse 3 zusammengefaßt ist.

Weitere Varianten für die Anwendung der Erfindung sind möglich, indem der Schalter in den Schutzschlauch integriert wird. Ebenfalls kann auf das am Ende des Schutzschlauches 2 befestigte Kopplungsstück verzichtet werden, wenn dort nicht ein Schalter oder ein Frequenzumformer untergebracht werden muß. Statt dessen kann das Ende des Schutzschlauches 2 in einer der Gummitülle 6 ähnlichen Tülle auslaufen und in das Elektrokabel 7 münden. Ebenfalls ist es möglich, das Ende des Schutzschlauches 2 derart zu vulkanisieren, daß es in das Elektrokabel 7 übergeht. Bei gleichzeitiger Integration des Schalters und des Frequenzumformers in das Steckergehäuse 9, den Schutzschlauch 2 oder das Rüttelgehäuse 1 wird ein Innenrüttler mit glatten Außenkonturen ohne Ausbuchtungen geschaffen, der dementsprechend eine ausgezeichnete Schlupffähigkeit aufweist.

## Patentansprüche

1. Innenrüttler zum Verdichten von Beton, mit
- einem eine Schwingungserzeugungseinrichtung und einen die Schwingungserzeugungseinrichtung antreibenden Elektromotor aufnehmenden Rüttelgehäuse (1);
- einem an dem Rüttelgehäuse (1) mit einem Ende befestigten und wenigstens einen Teil einer Elektrozuführung (5, 7) aufnehmenden Schutzschlauch (2);
- einem mit der Elektrozuführung (5, 7) gekoppelten Netzstecker (8) mit einem Steckergehäuse (9); und mit
- einem den Elektromotor speisenden, über die Elektrozuführung (5, 7) mit dem Netzstecker (8) elektrisch koppelbaren und aus einem oder mehreren Bauelementen bestehenden Frequenzumformer zum Erzeugen einer elektrischen Frequenz, die von einer Netzfrequenz abweicht;
**dadurch gekennzeichnet, daß** wenigstens ein Teil der Bauelemente des Frequenzumformers in dem Rüttelgehäuse (1) oder dem Steckergehäuse (9) angeordnet ist.

2. Innenrüttler nach Anspruch 1, **dadurch gekennzeichnet, daß** der Schutzschlauch (2) als Bedienungsschlauch ausgebildet ist.

3. Innenrüttler nach Anspruch 1 oder 2, **dadurch gekennzeichnet, daß** in der Elektrozuführung (5, 7) vom Netzstecker (8) bis zum Elektromotor ein Schalter (4) angeordnet ist.

4. Innenrüttler nach Anspruch 3, **dadurch gekennzeichnet, daß** der Schalter (4) in einem Schaltergehäuse (3) angeordnet ist.

5. Innenrüttler nach Anspruch 4, **dadurch gekennzeichnet, daß** das Schaltergehäuse (3) mit einem Bedienungshandgriff versehen ist.

6. Innenrüttler nach Anspruch 3, **dadurch gekennzeichnet, daß** der Schalter in dem Steckergehäuse (9) vorgesehen ist.

7. Innenrüttler nach Anspruch 1 oder 2, **dadurch gekennzeichnet, daß** der Frequenzumformer vollständig in dem Rüttelgehäuse (1) angeordnet ist.

8. Innenrüttler nach Anspruch 1 oder 2, **dadurch gekennzeichnet, daß** der Frequenzumformer vollständig in dem Steckergehäuse (9) angeordnet ist.

9. Innenrüttler nach einem der vorstehenden Ansprüche, **dadurch gekennzeichnet, daß** zu den Bauelementen des Frequenzumformers wenigstens ein Bauelement aus der Gruppe Schaltnetzteil, Gleichrichter, Gleichstromkondensator, Leistungsteil, Prozessor und Kühleinrichtung gehört.

10. Innenrüttler zum Verdichten von Beton, mit
- einem eine Schwingungserzeugungseinrichtung und einen die Schwingungserzeugungseinrichtung antreibenden Elektromotor aufnehmenden Rüttelgehäuse (1);
- einem an dem Rüttelgehäuse (1) mit einem Ende befestigten und wenigstens einen Teil einer Elektrozuführung (5, 7) aufnehmenden Schutzschlauch (2);
- einem mit der Elektrozuführung (5, 7) gekoppelten Netzstecker (8) mit einem Steckergehäuse (9);
- einem in der Elektrozuführung (5, 7) vom Netzstecker (8) bis zum Elektromotor angeordneten Schalter (4), der in einem Schaltergehäuse (3) angeordnet ist; und mit
- einem den Elektromotor speisenden, über die Elektrozuführung (5, 7) mit dem Netzstecker (8) elektrisch koppelbaren und aus einem oder mehreren Bauelementen bestehenden Frequenzumformer zum Erzeugen einer elektrischen Frequenz, die von einer Netzfrequenz abweicht;
**dadurch gekennzeichnet, daß** wenigstens ein Teil der Bauelemente des Frequenzumformers in dem Schutzschlauch (2) angeordnet ist; und daß kein Teil der Bauelemente des Frequenzumformers in das Schaltergehäuse (3) integriert ist.

11. Innenrüttler nach Anspruch 10, **dadurch gekennzeichnet, daß** der Frequenzumformer vollständig in dem Schutzschlauch (2) angeordnet ist.

12. Innenrüttler nach Anspruch 10 oder 11, **dadurch gekennzeichnet, daß** der Schutzschlauch (2) als Bedienungsschlauch ausgebildet ist.

## Claims

1. Internal vibrator for compacting concrete, having
- a vibrator housing (1) accommodating a vibration-producing device and an electric motor driving the vibration-producing device;
- a protective tube (2) attached at one end to the vibrator housing (1) and receiving at least part of an electric supply (5, 7);
- a mains plug (8) coupled to the electric supply (5, 7) and having a plug housing (9); and having
- a frequency converter which feeds the electric motor, can be electrically coupled to the mains plug (8) via the electric supply (5, 7) and consists of one or several components, said frequency converter being used to produce an electrical frequency which deviates from a mains frequency;
**characterised in that** at least some of the components of the frequency converter are disposed in the vibrator housing (1) or the plug housing (9).

2. Internal vibrator as claimed in Claim 1, **characterised in that** the protective tube (2) is formed as an operating tube.

3. Internal vibrator as claimed in Claim 1 or 2, **characterised in that** a switch (4) is disposed in the electric supply (5, 7) from the mains plug (8) to the electric motor.

4. Internal vibrator as claimed in Claim 3, **characterised in that** the switch (4) is disposed in a switch housing (3).

5. Internal vibrator as claimed in Claim 4, **characterised in that** the switch housing (3) is provided with an operating handle.

6. Internal vibrator as claimed in Claim 3, **characterised in that** the switch is provided in the plug housing (9).

7. Internal vibrator as claimed in Claim 1 or 2, **characterised in that** the frequency converter is disposed completely in the vibrator housing (1).

8. Internal vibrator as claimed in Claim 1 or 2, **characterised in that** the frequency converter is disposed completely in the plug housing (9).

9. Internal vibrator as claimed in any one of the preceding Claims, **characterised in that** at least one component selected from the following group appertains to the components of the frequency converter: switched mode mains power supply, rectifier, DC capacitor, power element, processor and cooling device.

10. Internal vibrator for compacting concrete, having
- a vibrator housing (1) accommodating a vibration-producing device and an electric motor driving the vibration-producing device;
- a protective tube (2) attached at one end to the vibrator housing (1) and receiving at least part of an electric supply (5, 7);
- a mains plug (8) coupled to the electric supply (5, 7) and having a plug housing (9);
- a switch (4) which is disposed in the electric supply (5, 7) from the mains plug (8) to the electric motor and is disposed in a switch housing (3); and having
- a frequency converter which feeds the electric motor, can be electrically coupled to the mains plug (8) via the electric supply (5, 7) and consists of one or several components, said frequency converter being used to produce an electrical frequency which deviates from a mains frequency;
**characterised in that** at least some of the components of the frequency converter are disposed in the protective tube (2); and **in that** none of the components of the frequency converter are integrated into the switch housing (3).

11. Internal vibrator as claimed in Claim 10, **characterised in that** the frequency converter is disposed completely in the protective tube (2).

12. Internal vibrator as claimed in Claim 10 or 11, **characterised in that** the protective tube (2) is formed as an operating tube.

## Revendications

1. Pervibrateur destiné à compacter le béton, comportant
- un boîtier (1), dans lequel sont logés un générateur de vibrations et un moteur électrique actionnant le générateur de vibrations ;
- un tuyau de protection (2), fixé par une extrémité au boîtier (1) et recevant au moins une partie d'un câble d'alimentation électrique (5, 7) ;
- une fiche de raccordement au secteur (8) avec un boîtier de connexion (9), couplée au câble d'alimentation électrique (5, 7) ; et comportant
- un convertisseur de fréquences destiné à générer une fréquence électrique qui diffère de la fréquence du secteur, lequel alimente le moteur électrique, est apte à être raccordé électriquement par l'intermédiaire du câble d'alimentation électrique (5, 7) à la fiche de raccordement au secteur (8) et est formé par un ou plusieurs composants ;
**caractérisé en ce qu'**au moins une partie des composants du convertisseur de fréquences est disposée dans le boîtier (1) du pervibrateur ou dans le boîtier de connexion (9).

2. Pervibrateur selon la revendication 1, **caractérisé en ce que** le tuyau de protection (2) est réalisé sous forme de tuyau de manipulation.

3. Pervibrateur selon la revendication 1 ou 2, **caractérisé en ce qu'**un commutateur (4) est disposé dans le câble d'alimentation électrique (5, 7) depuis la fiche de raccordement au secteur (8) jusqu'au moteur électrique.

4. Pervibrateur selon la revendication 3, **caractérisé en ce que** le commutateur (4) est disposé dans un boîtier de commutateur (3).

5. Pervibrateur selon la revendication 4, **caractérisé en ce que** le boîtier de commutateur (3) est muni d'une poignée de manoeuvre.

6. Pervibrateur selon la revendication 3, **caractérisé en ce que** le commutateur est prévu dans le boîtier de connexion (9).

7. Pervibrateur selon la revendication 1 ou 2, **caractérisé en ce que** le convertisseur de fréquences est entièrement disposé dans le carter (1) du pervibrateur.

8. Pervibrateur selon la revendication 1 ou 2, **caractérisé en ce que** le convertisseur de fréquences est entièrement disposé dans le boîtier de connexion (9).

9. Pervibrateur selon l'une quelconque des revendications précédentes, **caractérisé en ce que** parmi les composants du convertisseur de fréquences figure au moins un composant du groupe composant du réseau de distribution, redresseur, condensateur à courant continu, composant de puissance, processeur et dispositif de refroidissement.

10. Pervibrateur destiné à compacter le béton, comportant
- un boîtier (1), dans lequel sont logés un générateur de vibrations et un moteur électrique actionnant le générateur de vibrations ;
- un tuyau de protection (2), fixé par une extrémité au boîtier (1) et recevant au moins une partie d'un câble d'alimentation électrique (5, 7) ;
- une fiche de raccordement au secteur (8) avec un boîtier de connexion (9), couplée au câble d'alimentation électrique (5, 7) ;
- un commutateur (4), qui est disposé dans le câble d'alimentation électrique (5, 7) depuis la fiche de raccordement au secteur (8) jusqu'au moteur électrique et qui est logé dans un boîtier de commutateur (3) ; et comportant
- un convertisseur de fréquences destiné à générer une fréquence électrique qui diffère d'une fréquence du secteur, lequel alimente le moteur électrique, est apte à être raccordé électriquement par l'intermédiaire du câble d'alimentation électrique (5, 7) à la fiche de raccordement au secteur (8) et est formé par un ou plusieurs composants ;
**caractérisé en ce qu'**au moins une partie des composants du convertisseur de fréquences est disposée dans le tuyau de protection (2) ; et **en ce qu'**aucune partie des composants du convertisseur de fréquence n'est intégrée dans le boîtier de commutateur (3).

11. Pervibrateur selon la revendication 10, **caractérisé en ce que** le convertisseur de fréquences est entièrement disposé dans le tuyau de protection (2).

12. Pervibrateur selon la revendication 10 ou 11, **caractérisé en ce que** le tuyau de protection (2) est réalisé sous forme de tuyau de manipulation.
